# EUROPÄISCHE PATENTSCHRIFT

(11) **EP 0 853 228 B1**
(45) Veröffentlichungstag und Bekanntmachung des Hinweises auf die Patenterteilung: **06.03.2002**
(21) Anmeldenummer: 97122652.7
(22) Anmeldetag: 22.12.1997
(51) Int. Cl.: F42B 12/78

(54) **Geschoss und Verfahren zu dessen Herstellung**
Projectile and manufacturing method therefor
Projectile et son procédé de fabrication

(30) Priorität: 14.01.1997 CH 6197
(43) Veröffentlichungstag der Anmeldung: 15.07.1998
(73) Patentinhaber: Oerlikon Contraves Pyrotec AG, 8050 Zürich (CH)
(72) Erfinder: Burri, Jakob, 8105 Regensdorf (CH)
(74) Vertreter: Hotz, Klaus, Dipl.-El.-Ing./ETH

(56) Entgegenhaltungen:
- EP-A- 0 088 999
- EP-A- 0 161 367
- CH-A- 666 546
- DE-A- 2 743 732
- FR-A- 812 377
- FR-A- 1 242 187
- FR-A- 1 457 971
- FR-A- 2 238 137
- GB-A- 573 914
- US-A- 3 795 196
- US-A- 3 890 902
- US-A- 4 108 073

## Beschreibung

Die Erfindung betrifft ein Geschoss nach dem Oberbegriff des Patentanspruchs **1** und ein Verfahren zu dessen Herstellung.

Derartige seit langem bekannte Geschosse, beispielsweise Stahlmantelgeschosse, besitzen einen Mantel aus Stahl und einen Geschosskern bzw. Geschosskörper aus Hartblei oder, bei sogenannten Spitzengeschossen, einen Geschosskern bzw. Geschosskörper aus Stahl. Andere Geschosse, wie zum Beispiel die für die Panzerabwehr verwendeten Hartkerngeschosse, bestehen aus einem sehr harten, schweren, panzerbrechenden Geschosskern bzw. Panzerkern und einem Mantel aus weichem Stahl. Es sind auch Geschosse bekannt, deren Mantel mindestens teilweise aus einem geeigneten Kunststoff besteht.

Bei einigen dieser Geschosse, bei denen der Geschosskörper in der Regel den gesamten Mantel ausfüllt, sind Variationen des Kernes bzw. des Geschosskörpers nach Form und Grösse bei ein und demselben Kaliber bzw. Mantel kaum möglich. Andere Geschosse, bei denen es möglich wäre, gleiche Mäntel mit unterschiedlichen Geschosskörpem zu bestükken und dadurch verschiedenartige Geschosse zu erhalten, sind in der Herstellung verhältnismässig aufwendig.

Die **FR-1 242 187** beispielsweise beschreibt ein Geschoss mit einem Geschosskörper, einem Mantel aus einer Geschossspitze und einer aussen an der Geschossspitze befestigten Geschosshülle sowie einem den Mantel hinten abschliessenden Dichtungskörper, der den Geschosskörper in dessen hinterem Bereich umfasst. Der Durchmesser des Geschosskörpers ist etwa zeppelinförmig, das heisst, er nimmt von vorn nach hinten zuerst zu und verringert sich anschliessend wieder. Es ist daher nicht möglich, zuerst den Mantel herzustellen und ihn anschliessend mit dem Geschosskern zu bestücken, was erwünscht wäre, um gleiche Mäntel in grossen Serien herzustellen und aus ihnen anschliessend durch Bestückung mit unterschiedlichen Geschosskörpern verschiedene Geschosse herzustellen. Insbesondere ist es nicht möglich, die Geschossspitze durch Spritzen herzustellen.

Aus der **FR-812 377** ist ein Geschoss bekannt, bei welchem es zwar möglich wäre, je nach Verwendungszweck gleiche Mäntel mit unterschiedlichen Geschosskernen zu bestücken. Dieses Geschoss besitzt einen vorne durch einen Ring zentrierten Geschosskörper und einen diesen umgebenden Mantel, der hinten durch einen metallischen Dichtungskörper verschlossen ist, welcher den Geschosskörper in seinem hinteren Bereich umfasst; der Dichtungskörper soll vor allem auch eine zusätzliche Masse bilden, also verhältnismässig schwer sein und muss daher aus Metall hergestellt werden. Der Mantel umfasst die Geschossspitze und die integral mit der Geschossspitze ausgebildete Geschosshülle und ist ebenfalls aus Metall hergestellt. Der Nachteil dieses Geschosses besteht im wesentlichen darin, dass seine Herstellung verhältnismässig aufwendig ist, insbesondere da Mantel und Dichtungskörper beide aus Metall bestehen, so dass es nicht möglich ist, einen der beiden Teile oder beide Teile durch Anspritzen herzustellen.

Ein weiteres Geschoss mit einem Mantel und einem Geschosskörper ist sodann aus der **US-3,795,196** bekannt. Der Mantel besteht vorne aus der Geschossspitze, während der hintere Bereich des Mantels durch den Dichtungskörper gebildet ist, der gleichzeitig dazu dient, den Mantel hinten abzuschliessen; dieser Dichtungskörper besteht aus Metall. Dieses Geschoss besitzt keine Geschosshülle. Zur Zentrierung des Geschosskerns sind zwei Zentrierringe vorgesehen. Zwar würde es die Formgebung theoretisch erlauben, gleiche Mäntel mit unterschiedlichen Geschosskörpern zu bestücken. Die Geschosskörper müssten dann von vorne in den Mantel eingebracht werden. Ein Anspritzen der Geschossspitze und somit eine kostengünstige Fertigung wären aber wegen Konstruktion mit den Zentrierringen nicht möglich.

Schliesslich ist aus der **FR-2 238 137** ein Geschoss bekannt, dessen Geschosskem in seiner vorderen Hälfte konisch und in seiner hinteren Hälfte zylindrisch ist. Dieser Geschosskern ist von einem Mantel umgeben. Die Formgebung würde es grundsätzlich erlauben, gleiche Mäntel von hinten mit unterschiedlichen Geschosskörpern zu bestücken und dadurch verschiedene Geschosse herzustellen. Der Mantel dieses Geschosses wird durch eine an einer metallischen Geschosshülle angespritzten Geschossspitze aus spritzbarem Material, genauer aus Kunststoff, gebildet. Die hintere Öffnung des Mantels ist durch einen Verschluss- bzw. Dichtungskörper verschlossen, welcher in den Mantel hineinragt und den Geschosskern zum Teil umfasst. Die Aussenfläche des Mantels wird im vorderen Geschossteil durch die Geschossspitze und im hinteren Geschossteil durch den metallischen Dichtungskörper gebildet; in dieser Beziehung ist das Geschoss gleich ausgebildet wie dasjenige der **US-3,795,196,** weist aber im Gegensatz zum Geschoss der erwähnten **US-3,795,196** eine Geschosshülle auf. Die Geschosshülle, welche im mittigen Bereich des Geschosskörpers an diesem anliegt, liegt nicht an der Aussenfläche des Mantels sondern dient lediglich dazu, eine indirekte Schraubenverbindung zwischen der Geschossspitze und dem Dichtungskörper zu bilden. Als Zentrieranordnung für den Geschosskörper dient ein zuvorderst am in den Mantel ragenden Teil des Dichtungskörpers angeformter Kragen. Der hauptsächlich Nachteil dieses Geschosses liegt darin, dass seine Herstellung aufwendig ist, und zwar aus folgendem Grund: Der Dichtungskörper bildet den hinteren Teil der Aussenfläche des Mantels; ein Führungsring wird also am Dichtungskörper zu befestigen sein, so dass es sich aufdrängt, den Dichtungskörper aus Metall zu fertigen. Dies hat zur Folge, dass die Zentrieranordnung, welche präzise Abmessungen aufweisen muss, ebenfalls aus Metall hergestellt werden muss, was mit einem verhältnismässig grossen Aufwand verbunden ist.

Mit der GB-A-573 914 ist ein Geschoss bekannt geworden, bei dem ein Geschosskörper in einem Gehäuse eingesetzt ist. Das vordere Ende des Gehäuses wird von einer hohlen ballistischen Kappe umfasst und liegt an einer Schulter der Kappe an. Das hintere, aus dem Gehäuse herausragende Ende, ist in einem Sockel eines Endstückes eingepasst. Die Kappe und das Endstück werden mittels einer Muffe aus hochdehnbarem Stahl zusammengehalten. Die Muffe weist an den Enden nach innen gerichtete Flansche auf, die in Umfangsnuten der Kappe bzw. des Endstückes eingreifen. Damit die Flansche eingreifen können, muss bei der Montage das Gehäuse verformt werden. Zwischen der Spitze des Geschosskörpers und dem Gehäuse ist ein Kissen vorgesehen, das derart ausgebildet ist, dass es bei der Montage verformt wird und damit ein durch Fabrikationstoleranzen entstandenes Spiel aufgehoben werden kann. Dieses Geschoss ist relativ kompliziert aufgebaut und erfordert für die Montage einen nicht unerheblichen Zeitaufwand, was die Herstellungskosten beträchtlich verteuern kann.

Aus der CH-A-666 546 ist ein panzerbrechendes Geschoss bekannt, bei dem ein Geschosskörper in Form eines Hartkernes in einer Leichtmetallhülse eingesetzt ist. Die Leichtmetallhülse ist vorn ovigal ausgebildet und hinten mit einem Hohlkörper verschraubt. Im ovigalen, vorderen Teil der Hülse sind ringförmige Aussparungen vorgesehen, welche ringförmige Vorsprünge bilden, die den vorderen Teil des Hartkernes umfassen. Der mittlere und hintere Teil des Hartkernes werden in Bohrungen der Hülse bzw. des Hohlkörpers geführt und gehalten. Da die Bohrungen hierbei genau fluchten müssen und der Herstellungsprozess durch die ringförmigen Aussparungen verkompliziert wird, entstehen bei diesem Geschoss relativ hohe Fabrikationskosten.

Zusammenfassend muss festgestellt werden, dass keines der bekannten Geschosse die weiter oben erwähnten Anforderungen betreffend Verwendung unterschiedlicher Geschosskörper einerseits und einfacher Herstellung anderseits erfüllt.

Der Erfindung liegt daher die Aufgabe zugrunde, ausgehend von einem Stand der Technik gemäss der **GB-A-573914**, ein Geschoss der eingangs genannten Art sowie ein Verfahren zu dessen Herstellung vorzuschlagen, bei welchem der Mantel mit Geschosskörpern verschiedener Art, entsprechend dem jeweiligem Verwendungszweck, bestückt werden kann, und welches in einfacher und daher kostengünstiger Weise hergestellt werden kann.

Diese Aufgabe wird durch die Merkmale der kennzeichnenden Teile der Patentansprüche **1** bzw. **10** gelöst.

Beim neuen Geschoss ist der Geschosskörper so ausgebildet, dass sein Durchmesser von vorne nach hinten konstant oder zunehmend, jedenfalls aber nicht abnehmend ist, so dass der Geschosskern von hinten in den vorgefertigten Mantel eingebracht werden kann. Der Mantel besteht aus einer im allgemeinen metallischen Geschosshülle und aus einer Geschossspitze aus einem spritzbaren, ausgehärteten Material, vorzugsweise aus Kunststoff, die an die Geschosshülle angespritzt wird. Im Inneren der Geschossspitze sind eine Ausnehmung für den Geschosskern und eine Zentrieranordnung zur Führung und Fixierung des Geschosskörpers vorgesehen. Die Zentrieranordnungen ist also beim neuen Geschoss an einem gespritzten Bestandteil, eben an der Geschossspitze, vorgesehen, so dass die hohen Kosten der Fertigung der Zentrieranordnung an einem metallischen Bestandteil vermieden werden. Die Aussenfläche des Mantels, die im vorderen Geschossteil durch die Geschossspitze gebildet ist, wird im hinteren Geschossteil aus der metallischen Geschosshülle gebildet, die sie als solide Befestigungsbasis zur Befestigung des Führungsringes benutzt werden kann. Die rückwärtige, durch die Geschosshülle berandete Öffnung des Mantels ist mittels eines Dichtungskörpers verschlossen, der sich ins Innere des Mantels erstreckt und dabei den Geschosskern zum Teil umgibt.

Da der Führungsring nicht am Dichtungskörper befestigt werden muss, wird vorzugsweise nicht nur die Geschossspitze sondern auch der Dichtungskörper aus Kunststoff hergestellt und im allgemeinen nach dem Bestücken des Mantels angespritzt, so dass Fertigung und Montage in einem Arbeitsgang durchgeführt werden. Mit einem angespritzten Dichtungskörper erhält man ein besonders günstiges Geschoss, da durch dadurch der Geschosskörper in axialer Richtung vollständig fixiert wird, ohne dass beispielsweise eine hochpräzise mechanische Fertigung durchzuführen ist bzw. auch in Fällen, in denen der Geschosskern mit einer verhältnismässig grossen Toleranz hergestellt ist.

Bei der Herstellung des Geschosses wird in einem ersten Schritt die Geschossspitze an die Geschosshülle gespritzt und in einem zweiten Schritt der Geschosskörper von hinten bis zu einem Anschlag in die Zentrieranordnung geschoben. In einem dritten Schritt wird der Dichtungskörper angebracht. Dieser wird vorzugsweise durch Einbringen von spritzbarem Material ins Innere der Geschosshülle bzw. des Mantels hergestellt, wonach der Geschosskörper vorne am Anschlag, seitlich an seiner Umfangsfläche und hinten an seiner Endfläche vollständig vom Spritzmaterial der Geschossspitze und des Dichtungskörpers umgeben ist.

Die mit der Erfindung erzielten Vorteile sind darin zu sehen, dass im gleichen Mantel ein- oder mehrteilige Geschosskörper verschiedenster Art und Grösse verwendet werden können, wobei ausserdem das vorgeschlagene Fabrikationsverfahren einfach und zeitsparend ist, da im Gegensatz zum Geschoss der **FR-2 238 137** nicht nur die Geschossspitze an und für sich sondern auch die Zentrieranordnung aus spritzbarem Material hergestellt ist, so dass günstige Herstellungskosten erzielbar sind. Wenn auch der Dichtungskörper aus spritzbarem Material hergestellt wird, was ohne weiteres möglich und sogar empfehlenswert ist, werden die Herstellungskosten weiter reduziert.

Im folgenden wird die Erfindung anhand zweier Ausführungsbeispiele im Zusammenhang mit der Zeichnung näher erläutert. Es zeigen:
- **Fig. 1**: einen Längsschnitt, entlang der Linie I-I in **Fig. 2**, durch das erfindungssgemässe Geschoss in einer ersten Ausführungsform,
- **Fig. 2**: zwei Halbquerschnitte a, b entlang den Linien II-II und II'-II' in **Fig. 1** durch das Geschoss,
- **Fig. 3**: einen Längsschnitt, entlang der Linie III-III in **Fig. 4,** durch das Geschoss, nach einem ersten Verfahrensschritt,
- **Fig. 4**: zwei Halbquerschnitte, a, b entlang den Linien IV-IV und IV'-IV' in **Fig. 3**, durch das Geschoss,
- **Fig. 5**: einen Längsschnitt, entlang der Linie V-V in **Fig. 6,** durch das Geschoss in einer zweiten Ausführungsform,
- **Fig. 6**: zwei Halbquerschnitte a, b, entlang den Linien VI-VI und VI'-VI' in **Fig. 5,** durch das Geschoss,
- **Fig. 7**: einen Längsschnitt, entlang der Linie V-V in **Fig. 6**, durch das Geschoss in einer Variante zur zweiten Ausführungsform, und
- **Fig. 8**: einen Längsschnitt, entlang der Linie V-V in **Fig. 6**, durch das Geschoss in einer weiteren Variante zur zweiten Ausführungsform.

Die **Fig. 1** bis **4** zeigen ein Geschoss mit einem Mantel **1**, der aus einer Geschosshülle **2** und einer mit dieser fest verbundenen Geschossspitze **3** gebildet ist. Die Geschossspitze **3**, die aus einem gespritzen Material, vorzugsweise aus einem hochwarmfesten, faserverstärktem thermoplastischen Kunststoff, besteht, wird in einem ersten Schritt eines Fabrikationsverfahrens auf die Geschosshülle **2** gespritzt, wobei sie in vordere Geschosshüllen-Rillen **4**, die im Inneren der Geschosshülle **2** angeordnet sind, eindringt und auf diese Weise verankert wird. Die Geschossspitze **3** weist eine zur Geschosslängsachse koaxiale zylindrische Ausnehmung **5** für die Aufnahme und Zentrierung eines Geschosskörpers **6** auf. In der Ausnehmung **5** sind vier um 90° versetzte Nuten **7** vorgesehen, deren Bodenfläche **8** teilkreisförmig konzentrisch zur Bohrung **5** gewölbt ist. An der Rückseite der Geschossspitze **3** sind am Rand der Ausnehmung **5** vier Stege **9** angeordnet, die gegen die Nuten **7** um 90° versetzt sind und die einen Abstand voneinander haben, der gleich gross wie die Breite der Nuten **7** ist. Die Stege **9** sind im Querschnitt bogenförmig und weisen eine Dicke auf, die der Tiefe der Nuten **7** entspricht. Die Ausnehmung **5** setzt sich in Richtung zur Geschossspitze in einer zylindrischen Ausnehmungsverlängerung **10** fort, die ebenfalls koaxial zur Geschosslängsachse verläuft und einen kleineren Durchmesser als die Ausnehmung **5** hat und zusammen mit der Ausnehmung **5** eine Schulter, welche dazu bestimmt ist, einen axialen Anschlag **11** für den Geschosskern zu bilden.

Der Geschosskörper **6**, der gelegentlich auch als Geschosskern oder Penetrator bezeichnet wird, weist gemäss der ersten beispielsweisen Ausführung der **Fig. 1** bis **4** eine zylindrische Form mit an den Enden abgerundeten Geschosskörper-Kanten **12, 13** auf. Der Geschosskörper **6** hat praktisch den gleichen Durchmesser wie die Ausnehmung **5** und ist an seinem Äusseren mit umlaufenden Geschosskörper-Rillen **14** versehen. In einem zweiten Schritt des Fabrikationsverfahrens wird der Geschosskörper **6** durch die an der Rückseite noch offene Geschosshülle **2**, die in **Fig. 3** dargestellt ist, entlang der Stege **9** in die Ausnehmung **5** bis zum Anschlag **11** an der hierfür vorgesehenen Schulter geschoben und in dieser Stellung zentriert gehalten.

Ein Dichtungskörper **15,** der aus dem gleichen spritzbaren Material wie die Geschossspitze **3**, also vorzugsweise aus thermoplastischem Kunststoff, besteht, wird in einem dritten Schritt des Fabrikationsverfahrens durch Einspritzen des spritzbaren Materials in die an der Rückseite noch offene Geschosshülle **2** gebildet. Hierbei dringt das spritzbare Material auch in die Nuten **7** und zwischen die Stege **9** der Geschossspitze **3**, sowie in die Geschosskörper-Rillen **14** am Geschosskörper **6.** Der Geschosskörper **6** ist danach vorne an der den Anschlag **11** bildenden Schulter, seitlich und hinten vollständig vom spritzbaren bzw. gespritzten Material umgeben und fest im Mantel **1** verankert. Das spritzbare Material dringt ebenfalls in weitere, an der Innenseite der Geschosshülle **2** vorgesehene mittlere Geschosshüllen-Rillen **16** und in hintere Geschosshüllen-Rillen **17** ein, wodurch der Dichtungskörper **15** fest in der Geschosshülle **2** verankert wird, wie dies aus den **Fig. 1** und **2** ersichtlich ist.

Im hinteren Bereich der Geschosshülle **2** sind, wie an sich bekannt, eine Hülsen-Umfangsnut **18** für die Befestigung einer nicht dargestellten Patronenhülse und eine Ring-Umfangsnut **19** vorgesehen, wobei in der Ring-Umfangsnut ein Führungsring **20** für die Führung des Geschosses in einem Waffenrohr angebracht ist.

Gemäss **Fig. 5** besteht der Geschosskörper der zweiten Ausführung aus mehreren Teilgeschosskörpern **21** bis **25**. Wie als Beispiel dargestellt, können die Teilgeschosskörper **21** bis **25** aus in Geschosslängsrichtung aneinandergereihten zylinderartigen Pillen bestehen, die ebenso wie anhand der **Fig. 1** vorstehend beschrieben im zweiten Fabrikationsschritt in die aus der Ausnehmung **5** und den Stegen **9** gebildeten Zentrierung eingeschoben und bei der Bildung des Dichtungskörpers **15** im dritten Schritt des Fabrikationsverfahrens vom spritzbaren Material umgeben und fest verankert werden. Es können jedoch auch Teilgeschosskörper anderer Form und Anzahl verwendet werden. Auch die Art bzw. der Werkstoff der Teilgeschosskörper kann generell oder innerhalb eines Geschosses verschieden sein. So kann beispielsweise für die Teilgeschosskörper **21** und **24** frangibles Schwermetall, für die Teilgeschosskörper **22** und **25** duktiles Schwermetall und für den Teilgeschosskörper **23** ein Brandsatz verwendet werden.

Gemäss **Fig. 5** ist ein Führungsring **31** ist in einer Umfangsnut **32** einer Geschosshülle **30** eingebettet. Der Führungsring **31** wird im dritten Schritt des Fabrikationsverfahrens integral mit dem Dichtungskörper **33** durch Einspritzen des hochwarmfesten faserverstärkten thermoplastischen Kunststoffes in die an der Rückseite noch offene Geschosshülle **30** gebildet. Für den Austritt des spritzbaren Materials aus der Geschosshülle **30** in die Umfangsnut **32** sind in dieser mehrere radial verlaufende Durchbrüche **34** vorgesehen. Mit einem derart hergestellten und befestigten Führungsring **31** können die Fabrikationskosten des Geschosses gesenkt und der beim Abschuss auftretende Verschleiss im Waffenrohr vermindert werden.

In **Fig. 6** sind zwei Halbquerschnitte a, b entlang den Linien VI-VI und VI'-VI' in **Fig. 5** durch das Geschoss dargestellt.

**Fig. 7** zeigt eine Variante zur Form der bei **Fig. 5** dargestellten Teilgeschosskörper **21** bis **25**. Zur noch exakteren Zentrierung weisen dabei die einzelnen Teilgeschosskörper **21** bis **25** einerseits an den Stirnflächen zapfenartige Fortsätze **27** und die Abschlussflächen entsprechende Vertiefungen **26** auf, in welche die zapfenartigen Fortsätze hineinragen. Diese Fortsätze **27** und auch die entsprechenden Vertiefungen **26** können einfach gefertigt werden und erlauben eine problemlose Montage mit einwandfreier gegenseitiger Zentrierung. Diese Zentrierung ist um so notwendiger, je besser diese Geschosse ausgewuchtet sein müssen.

**Fig. 8** zeigt eine weitere Variante der Form der in **Fig. 5** dargestellten Teilgeschosskörper **21** bis **25.** Dabei sind an den Endflächen der pillenförmigen Teilgeschosskörper **21** bis **25** zapfenartige Fortsätze **27A** vorgesehen, die in an den Stirnflächen der folgenden Pillen vorgesehenen Vertiefungen **26A** eingreifen.

## Patentansprüche

1. Geschoss mit einem Mantel **(1)** und mit einem im Mantel **(1)**
angeordneten Geschosskörper **(6)**, dessen Durchmesser von vorne nach hinten gleichbleibend oder zunehmend ist, wobei der Mantel **(1)** aus einer Geschosshülle **(2)** und einer an der Geschosshülle **(2)** angespritzten Geschossspitze **(3)** besteht, die im Innern eine Zentrieranordnung **(5,9)** aufweist, in welcher der Geschosskörper **(6)** gehalten wird, und wobei die Rückseite der Geschosshülle **(2)** durch einen Dichtungskörper **(15)** abgeschlossen ist, der sich ins Innere der Geschosshülle **(2)** erstreckt und den Geschosskörper mindestens teilweise umgibt,
**dadurch gekennzeichnet,**
**dass** die Zentrieranordnung **(5,9)** eine zur Geschosslängsachse koaxiale Ausnehmung **(5)** aufweist, in der Nuten **(7)** vorgesehen sind, und dass am Rand der Ausnehmung **(5)** an der Rückseite der Geschossspitze **(3)** Stege **(9)** angeordnet sind und der Dichtungskörper **(15)** sich bis in die Ausnehmung **(5)** der Geschossspitze **(3)** erstreckt, wobei er in die Nuten **(7)** eingreift und die Stege **(9)** und den Geschosskörper annähernd auf seiner ganzen Länge umgibt.

2. Geschoss nach Patentanspruch **1**,
**dadurch gekennzeichnet,**
**dass** der Geschosskörper **(6)** eine zylindrische Form aufweist und mit umlaufenden Geschosskörper-Rillen **(14)** versehen ist.

3. Geschoss nach Patentanspruch **1**,
**dadurch gekennzeichnet,**
**dass** der Geschosskörper durch mehrere Teilgeschosskörper **(21 - 25)** gebildet ist.

4. Geschoss nach Anspruch **3**,
**dadurch gekennzeichnet,**
**dass** die Teilgeschosskörper (**21 - 25)** aneinandergereihte zylindrische Pillen sind.

5. Geschoss nach mindestens einem der Patentansprüche **3** bis **4**,
**dadurch gekennzeichnet,**
**dass** die Teilgeschosskörper (**21 - 25**) aus verschiedenen Materialien bestehen.

6. Geschoss nach mindestens einem der Patentansprüche **3** bis **5**,
**dadurch gekennzeichnet,**
**dass** mindestens einer der Teilgeschosskörper **(21 - 25)** mindestens zum Teil aus duktilem und frangiblen Schwermetall besteht, und dass mindestens einer der Teilgeschosskörper **(21 - 25)** ein Brandsatz ist.

7. Geschoss nach mindestens einem der Patentansprüche **3** bis **6**,
**dadurch gekennzeichnet,**
**dass** die Teilgeschosskörper **(21 - 25)** Mittel **(26, 27; 26A, 27A)** zur gegenseitigen Zentrierung aufweisen.

8. Geschoss nach Patentanspruch **1**,
**dadurch gekennzeichnet,**
**dass** vier um 90° versetzte Nuten **(7)** vorgesehen sind, deren Bodenflächen **(8)** teilkreisförmig konzentrisch zur Ausnehmung **(5)** gewölbt sind, und dass vier Stege **(9)** vorgesehen sind, die gegen die Nuten **(7)** um 90° versetzt sind und die einen Abstand voneinander haben, der gleich gross wie die Breite der Nuten **(7)** ist, wobei die Stege **(9)** im Querschnitt bogenförmig sind und eine Dicke aufweisen, die der Tiefe der Nuten **(7)** entspricht.

9. Geschoss nach Patentanspruch **1**,
**dadurch gekennzeichnet,**
**dass** die Geschossspitze **(3)** und/oder der Dichtungskörper **(15)** aus, vorzugsweise hochwarmfestem, faserverstärktem thermoplastischem, Kunststoff gespritzt sind.

10. Verfahren zur Herstellung des Geschosses nach mindestens einem der Patentansprüche **1** bis **9**,
**dadurch gekennzeichnet,**
- **dass** in einem ersten Schritt die Geschossspitze **(3)** an die Geschosshülle **(2)** gespritzt wird, wobei sie in im Innern der Geschosshülle **(2)** angeordneten vorderen Geschosshüllen-Rillen **(4)** fest verankert wird,
- **dass** in einem zweiten Schritt der Geschosskörper (**6**; **21** bis **25**) durch die an ihrer Rückseite noch offene Geschosshülle **(2)** in die Zentrieranordnung **(5, 9)** der Geschossspitze **(3)** geschoben wird, und
- **dass** in einem dritten Schritt die an der Rückseite offene Geschosshülle **(3)** durch den Dichtungskörper **(15)** verschlossen wird.

11. Verfahren nach Patentanspruch **10**,
**dadurch gekennzeichnet,**
**dass** der zum Verschliessen der an der Rückseite noch offenen Geschosshülle **(2)** bestimmte Dichtungskörper **(15)** durch Einspritzen von spritzbarem Material, vorzugsweise Kunststoff, in die Geschosshülle **(2)** gebildet wird, wobei der Kunststoff in die Nuten **(7)** und zwischen die Stege **(9)** der Geschossspitze **(3)** dringt, wonach der Geschosskörper **(6, 21** bis **25)** vorne an einem Anschlag **(11)**, seitlich an seiner Umfangsfläche und hinten vollständig vom Kunststoff der Geschossspitze **(3)** und des Dichtungskörpers **(15)** umgeben ist.

## Claims

1. Projectile with a jacket (1) and a core (6) arranged inside jacket (1), the diameter of which core is constant or increases from front to rear, the jacket (1) comprising a shell (2) and a nose (3) injection-moulded on to shell (2), which nose has an internal centring arrangement (5,9) in which the core (6) is retained, the rear face of shell (2) being closed by a sealing body (15) extending into the interior of shell (2) and at least partially surrounding the core, **characterised in that** centring arrangement (5,9) has a recess (5) coaxial with the longitudinal axis of the projectile, in which recess (5) grooves (7) are provided, and **in that** ridges (9) are arranged at the edge of recess (5) on the reverse face of nose (3), and sealing body (15) extends into recess (5) of nose (3), said sealing body (15) engaging in grooves (7) and surrounding ridges (9) and the core over approximately its entire length.

2. Projectile according to Claim 1, **characterised in that** core (6) has a cylindrical form and is provided with circumferential ribs (14).

3. Projectile according to Claim 1, **characterised in that** the core is formed by a plurality of part-cores (21-25).

4. Projectile according to Claim 3, **characterised in that** part-cores (21-25) are cylindrical pellets aligned together.

5. Projectile according to at least one of Claims 3 to 4, **characterised in that** part-cores (21-25) consist of different materials.

6. Projectile according to at least one of Claims 3 to 5, **characterised in that** at least one of part-cores (21-25) consists at least partially of ductile and frangible heavy metal, and **in that** at least one of part-cores (21-25) is an incendiary element.

7. Projectile according to at least one of Claims 3 to 6, **characterised in that** part-cores (21-25) have means (26, 27; 26A, 27A) for reciprocal centring.

8. Projectile according to Claim 1, **characterised in that** four grooves (7) offset by 90° are provided, the base faces (8) of which are concave, forming arcs concentric with recess (5), and **in that** four ridges (9) are provided, which are offset by 90° to grooves (7) and are spaced apart by a distance equal to the width of grooves (7), ridges (9) having an arcuate cross-section and a thickness corresponding to the depth of grooves (7).

9. Projectile according to Claim 1, **characterised in that** nose (3) and/or sealing body (15) are injection-moulded from preferably heat-resistant, fibre-reinforced thermoplastic plastics material.

10. Method of manufacturing the projectile according to at least one of Claims 1 to 9, **characterised in that**
- in a first step nose (3) is injection-moulded on to shell (2), being firmly anchored in forward shell ribs (4) arranged in the interior of shell (2),
- in a second step core (6; 21 to 25) is pushed through the still open rear face of shell (2) into the centring arrangement (5,9) of nose (3), and
- in a third step the open rear face of shell (3) is closed by sealing body (15).

11. Method according to Claim 10, **characterised in that** sealing body (15) intended to close shell (2), still open at its rear face, is formed by injecting extrudable material, preferably plastics material, into shell (2), the plastics material penetrating into grooves (7) and between the ridges (9) of nose (3), so that core (6, 21 to 25) is surrounded by the plastics material of nose (3) and sealing body (15), up to stop (11) at the front, around its circumferential surface at the side, and is completely surrounded by said plastics material at the rear.

## Revendications

1. Projectile comprenant une chemise (**1**) et un corps de projectile (**6**) placé dans cette chemise (**1**), et dont le diamètre reste le même ou augmente d'avant en arrière, la chemise (**1**) étant constituée d'une enveloppe de projectile (**2**) et d'une ogive (**3**) coulée par injection sur l'enveloppe de projectile (**2**) et qui comprend à l'intérieur une structure de centrage (**5,9**), dans laquelle est maintenu le corps du projectile (**6**), et la face arrière de l'enveloppe de projectile (**2**) étant bouchée par un élément d'étanchéité (**15**) s'étendant à l'intérieur de l'enveloppe de projectile (**2**) et entourant au moins partiellement le corps du projectile,
**caractérisé en ce que**
la structure de centrage (**5,9**) comporte une cavité (**5**) coaxiale par rapport à l'axe longitudinal du projectile, dans laquelle sont prévues des encoches (**7**), et **en ce que** des filets (**9**) sont placés au bord de la cavité (**5**), sur la face arrière de l'ogive (**3**) et que l'élément d'étanchéité (**15**) s'étend jusque dans la cavité (**5**) de l'ogive (**3**), venant s'enclencher dans les encoches (**7**) et entourant les filets (**9**) et le corps du projectile sur presque toute sa longueur.

2. Projectile conforme à la revendication **1**,
**caractérisé en ce que**
sont prévues quatre encoches (**7**), décalées de **90** °, dont la surface (**8**) est voûtée en forme de cercle partiel de façon concentrique par rapport à la cavité (**5**), et **en ce que** sont prévus quatre filets (**9**), décalés de **90** ° par rapport aux encoches (**7**) et espacés l'un de l'autre d'une distance égale à la largeur des encoches (**7**), les filets (**9**) présentant une section voûtée et ayant une épaisseur correspondant à la profondeur des encoches (**7**).

3. Projectile conforme à la revendication **1,**
**caractérisé en ce que**
le corps du projectile (**6**) présente une forme cylindrique et est muni de rainures circulaires (**14**).

4. Projectile conforme à la revendication **1**,
**caractérisé en ce que**
le corps du projectile est formé de plusieurs éléments de projectile (**21** à **25**).

5. Projectile conforme à la revendication **3**,
**caractérisé en ce que**
les éléments de projectile (**21** à **25**) sont des pastilles cylindriques placées les unes à la suite des autres.

6. Projectile conforme à au moins l'une des revendications **3** à **4**,
**caractérisé en ce que**
les éléments de projectile (**21** à **25**) sont constitués de différents matériaux.

7. Projectile conforme à au moins l'une des revendications **3** à **5**,
**caractérisé en ce que**
au moins l'un des éléments de projectile (**21** à **25**) est composé, du moins en partie, de métal lourd ductile et cassant, et qu'au moins l'un des éléments de projectile (**21** à **25**) est une composition incendiaire.

8. Projectile conforme à au moins l'une des revendications **3** à **6**,
**caractérisé en ce que**
les éléments de projectile (**21** à **25**) comportent des dispositifs (**26, 27** ; **26A, 27A**) permettant un centrage réciproque.

9. Projectile conforme à la revendication **1,**
**caractérisé en ce que**
l'ogive (**3**) et /ou l'élément d'étanchéité (**15**) sont coulés par injection, de préférence à partir de matière thermoplastique à haute résistance à chaud et renforcée par fibres.

10. Procédé de fabrication du projectile conforme à au moins l'une des revendications **1** à **9**,
**caractérisé en ce que**
- lors d'une première étape, l'ogive (**3**) est coulée par injection sur l'enveloppe du projectile (**2**), en étant solidement fixée dans les rainures avant de l'enveloppe du projectile (**4**) placées à l'intérieur de l'enveloppe du projectile (**2**),
- lors d'une deuxième étape, le corps du projectile (**6** ; **21** à **25**) est poussé à travers l'enveloppe du projectile (**2**), dont la face arrière est encore ouverte, dans la structure de centrage (**5**, **9**) de l'ogive (**3**), et
- lors d'une troisième étape, l'enveloppe de projectile (**2**), ouverte sur sa face arrière, est fermée par l'élément d'étanchéité (**15**).

11. Procédé conforme à la revendication **10**,
**caractérisé en ce que**
l'élément d'étanchéité (**15**), destiné à fermer l'enveloppe de projectile (**2**) encore ouverte sur sa face arrière, est formé dans l'enveloppe du projectile (**2**) par l'injection d'un matériau injectable, de préférence une matière plastique, cette matière plastique pénétrant dans les rainures (**7**) et entre les filets (**9**) de l'ogive (**3**), à la suite de quoi le corps du projectile (**6**, **21** à **25**) est entouré, à l'avant sur une butée (**11**), latéralement sur son pourtour et à l'arrière de façon totale, par la matière plastique de l'ogive (**3**) et de l'élément d'étanchéité (**15**).
